# EUROPÄISCHE PATENTSCHRIFT

(11) **EP 0 199 851 B1**
(45) Veröffentlichungstag und Bekanntmachung des Hinweises auf die Patenterteilung: **19.10.1988**
(21) Anmeldenummer: 85116133.1
(22) Anmeldetag: 18.12.1985
(51) Int. Cl.: F41H 3/00

(54) **Vorrichtung zur Abstützung von Tarnnetzen**
Support for camouflage nets
Dispositif de support pour filet de camouflage

(30) Priorität: 18.01.1985 DE 3501611
(43) Veröffentlichungstag der Anmeldung: 05.11.1986
(73) Patentinhaber: Hörmann GmbH, D-85614 Kirchseeon (DE)
(72) Erfinder: Senger, Horst, D-8011 Zorneding (DE)
(74) Vertreter: Tetzner, Volkmar, Dr.-Ing. Dr. jur.

(56) Entgegenhaltungen:
- BE-A- 570 758
- DE-A- 1 623 489
- DE-B- 1 100 985
- FR-A- 831 971
- US-A- 1 520 569

## Beschreibung

Die Erfindung betrifft eine Vorrichtung (entsprechend dem Oberbegriff des Anspruches 1) zur Abstützung von Tarnnetzen.

Eine Vorrichtung entsprechend dem Oberbegriff des Anspruches 1 ist durch die BE-A-570 758 bekannt. Hierbei sind vier radiale Spreizarme mittels Lagerstiften an dem zentralen Gelenkteil schwenkbar gelagert. Die Spreizarme weisen dabei an ihren inneren Enden Bohrungen auf, durch die die Lagerstifte hindurchgreifen.

Bei dieser bekannten Vorrichtung sind die Materialbeanspruchungen im Bereich der Gelenkstellen sehr hoch. Dies gilt insbesondere für die Flächenpressung im Bereich der Lochlaibung der Spreizarme. Die hohe Materialbeanspruchung bedingt bei der bekannten Vorrichtung die Verwendung metallischer Werkstoffe für den zentralen Gelenkteil und die Spreizarme, was zu einem unerwünscht hohen Gewicht der Vorrichtung führt. Nachteilig ist ferner, daß bei Beschädigung eines Einzelteiles im allgemeinen die gesamte Vorrichtung ersetzt werden muß, da insbesondere ein Auswechseln einzelner Spreizarme auf einfache Weise nicht möglich ist.

Durch die FR-A-831 971 ist ferner ein zusammenklappbares Stativ für Fotoapparate bekannt, bei dem die Stativbeine an ihrem oberen Ende mit zylindrischen oder kugelförmigen Lagerteilen versehen sind, die schwenkbar in einem Verbindungselement gehalten sind, das aus einer oberen und unteren Lagerschale besteht, auf der der Fotoapparat befestigt wird.

Der Erfindung liegt die Aufgabe zugrunde, eine Vorrichtung der im Oberbegriff des Anspruches 1 vorausgesetzten Art so auszubilden, daß die Vorrichtung bei niedriger spezifischer Flächenbeanspruchung hoch belastet werden kann, daß ferner statt einer Ausführung in Metall gewünschtenfalls auch eine Ausführung in Kunststoff und damit eine wesentliche Gewichtsverringerung möglich ist und daß alle Einzelteile der Vorrichtung auf einfache Weise und ohne Spezialwerkzeug ausgewechselt werden können. Diese Aufgabe wird erfindungsgemäß durch die kennzeichnenden Merkmale des Anspruches 1 gelöst.

Der Aufbau des zentralen Gelenkteiles aus einem (ein- oder mehrteiligen) Unterteil und einem Oberteil gestattet es, die mit achsstummelartigen Ansätzen versehenen Spreizarme bei abgenommenem Oberteil frei in das Unterteil einzulegen und durch Aufsetzen des Oberteiles in den Lagerausnehmungen zu sichern, die vom Unterteil und Oberteil gebildet werden. Nach dem Aufsetzen des Oberteiles und seiner Verbindung mit dem Unterteil sind die lose eingelegten Spreizarme derart im zentralen Gelenkteil fixiert, daß sie in diesem wahlweise in eine Ruhelage hochklappbar oder in eine etwa horizontale oder leicht geneigte Gebrauchslage spreizbar sind, wobei die Spreizarme zugleich gegen ein Lösen von dem zentralen Gelenkteil gesichert sind.

Eine derartige Ausgestaltung der Vorrichtung gestattet im Bedarfsfalle ein schnelles und leichtes Auswechseln einzelner Spreizarme. Zu diesem Zweck braucht lediglich die Verbindung zwischen Unterteil und Oberteil des Gelenkarmes gelöst zu werden.

Durch eine entsprechende Gestaltung der im Oberteil und Unterteil vorgesehenen Lagerausnehmungen läßt sich im Vergleich zu der eingangs geschilderten bekannten Vorrichtung eine wesentliche Verringerung der spezifischen Flächenbeanspruchungen im Bereich der Gelenkverbindung erreichen, was die Lebensdauer der Vorrichtung vergrößert und eine Ausführung in Kunststoff ermöglicht. Letzteres verringert das Gewicht, verkleinert die Verletzungsgefahr bei einem etwaigen Herabfallen der Vorrichtung und ergibt eine gute Sicherheit gegen Ortung. Durch die kleinere spezifische Flächenpressung im Bereich der Gelenkstellen ist im übrigen auch eine wesentlich größere Belastbarkeit der Vorrichtung gegeben.

Die auf die Spreizarme in etwa vertikaler Richtung wirkenden Kräfte werden bei der erfindungsgemäßen Vorrichtung über verhältnismäßig große Flächen auf beiden Seiten der Schwenklagerstelle aufgenommen. Die spezifischen Flächenpressungen bleiben daher auch bei hoher Belastung der Vorrichtung klein.

Zweckmäßige Ausgestaltungen der Erfindung sind Gegenstand der Unteransprüche und werden im Zusammenhang mit der Beschreibung eines in der Zeichnung veranschaulichten Ausführungsbeispieles näher erläutert.

In der Zeichnung zeigen
Fig.1 eine Seitenansicht der Hauptteile eines ersten Ausführungsbeispieles der erfindungsgemäßen Vorrichtung (im ausgeinandergezogenen Zustand),
Fig.2 eine teilweise geschnittene Seitenansicht des zentralen Gelenkteiles mit je einem Spreizarm in gespreizter und hochgeklappter Lage,
Fig.3 eine Aufsicht auf das Oberteil des zentralen Gelenkteiles,
Fig.4 einen Schnitt längs der Linie IV-IV der Fig.3,
Fig.5 eine Aufsicht auf das Unterteil des zentralen Gelenkteiles,
Fig.6 einen Schnitt längs der Linie VI-VI der Fig.5,
Fig.7 eine Ansicht eines Spreizarmes (von unten) mit hindurchgeführtem Gurt,
Fig.8 einen Schnitt längs der Linie VIII-VIII der Fig.7,
Fig.9 einen Schnitt (ähnlich Fig.2) durch ein weiteres Ausführungsbeispiel der Erfindung.

Die erfindungsgemäße Vorrichtung Zur Abstützung von Tarnnetzen besteht im wesentlichen aus einem auf einen (nicht dargestellten) Stab aufsteckbaren zentralen Gelenkteil 1, einer Anzahl von radialen Spreizarmen 2 und einem die äußeren Enden der Spreizarme miteinander verbindenden Gurt 3.

Der zentrale Gelenkteil 1 setzt sich aus einem Unterteil 4, einem Oberteil 5 und einem diese beiden Teile 4 und 5 verbindenden, als Bolzen 6 und Mutter 7 ausgebildeten Verbindungselement . zusammen. Der Bolzen 6 ist durch zentrale Durchbrüche 8 und 9 des Unterteiles 4 bzw. des Oberteiles 5 hindurchgeführt. Der Kopf des Bolzens 6 stützt sich auf dem Oberteil 5 ab, während die Mutter 7 von unten an einem Bund des Unterteiles 4 anliegt und durch einen rohrförmigen Ansatz 10 des Unterteiles 4 von unten zugänglich ist.

Das Unterteil 4 des zentralen Gelenkteiles weist bei dem dargestellten Ausführungsbeispiel sechs radial angeordnete Ausnehmungen 11 zur Aufnahme der inneren Enden von sechs Spreizarmen 2 auf.

Am inneren Ende 2a jedes Spreizarmes 2 sind zwei achsstummelartige Ansätze 12 vorgesehen, die ein halbzylindrisches Querschnittsprofil aufweisen (vgl. Fig.1 und 7). Am inneren Ende 2a der Spreizarme 2. ist ferner eine obere Stützfläche 13 vorgesehen, die die Verlängerung der die achsstummelartigen Ansätze 12 nach oben begrenzenden Zylinder-Mittelebene bildet. Weiterhin ist am inneren Ende 2a der Spreizarme 2 eine untere Stützfläche 14 vorgesehen. Der Übergang von der unteren Stützfläche 14 zur oberen Stützfläche 13 erfolgt längs einer Zylinderteilfläche 15, deren Krümmungszentrum mit der Achse des achsstummelartigen Ansatzes 12 zusammenfällt.

Die im Unterteil 4 des zentralen Gelenkteiles 1 radial angeordneten Ausnehmungen 11 besitzen einen Boden 16, der eine Gegenfläche bildet, die mit der unteren Stützfläche 14 der Spreizarme 2 zusammenwirkt, wenn der Arm in die Gebrauchslage gespreizt ist. Die beiden Seitenwände 17, 18 der Ausnehmung 11 halten den in diese Ausnehmung eingreifenden Spreizarm 2 in seiner radialen Lage und bilden eine zusätzliche Führung bei der Schwenkbewegung des Spreizarmes.

Zu beiden Seiten der einzelnen Ausnehmungen 11 im Unterteil 4 befinden sich Hohlkehlen 19, die eine Lagerausnehmung für die achsstummelartigen Ansätze 12 der Spreizarme 2 bilden und die sich in einer vertikalen Schnittebene (vgl. Fig. 6) über einen Winkel von etwa 90° erstrecken.

Das Oberteil 5 des zentralen Gelenkteiles 1 ist bei dem dargestellten Ausführungsbeispiel gleichfalls mit sechs radial angeordneten Ausnehmungen 20 versehen, die zur Aufnahme des inneren Endes 2a der sechs Spreizarme 2 dienen. Dabei bildet die innere Begrenzung 21 (vgl. Fig.4) dieser Ausnehmungen 20 einen Anschlag für die hochgeklappten Spreizarme 2. Die beiden Seitenwände 22, 23 dieser Ausnehmungen 20 halten die Spreizarme 2 in ihrer radialen Lage und tragen zur Führung der Spreizarme bei einer Schwenkbewegung bei.

Unterteil 4 und Oberteil 5 des zentralen Gelenkteiles 1 bilden damit Lagerausnehmungen für die Spreizarme 2. Die zwischen Unterteil 4 und Oberteil 5 des zentralen Gelenkteiles 1 vorgesehene Teilung ist dabei derart ausgebildet, daß die Spreizarme 2 bei abgenommenem Oberteil 5 von oben frei in das Unterteil 4 eingelegt werden können. Durch Aufsetzen des Oberteiles 5 auf das Unterteil 4 und Verbindung dieser beiden Teile durch Bolzen 6 und Mutter 7 sind dann die Spreizarme 2 in den Lagerausnehmungen gehalten. So wird insbesondere ein radiales Herausziehen der Spreizarme 2 aus dem zentralen Gelenkteil 1 durch die achsstummelartigen Ansätze 12 verhindert, die an der die Hohlkehlen 19 bildenden Innenwand des Unterteiles 4 anliegen. Im montierten Zustand können die Spreizarme 2 wahlweise in eine Ruhelage hochgeklappt oder in eine annähernd horizontale bzw. leicht geneigte Gebrauchslage gespreizt werden (vgl. Fig.2).

Wie Fig.1 erkennen läßt, befindet sich die am inneren Ende 2a der Spreizarme 2 vorgesehene untere Stützfläche 14 außerhalb und die innere Stützfläche 13 innerhalb eines durch die achsstummelartigen Ansätze 12 verlaufenden gedachten Kreises um die Achse 24 des zentralen Gelenkteiles. In der Spreizlage stützt sich dabei die untere Stützfläche 14 auf dem Boden 16 der Ausnehmung 11 des Unterteiles 4 ab. Die obere Stützfläche 13 liegt gleichzeitig an einer Gegenfläche 25 an der Unterseite des Oberteiles 5 an. Auf diese Weise werden die auf die Spreizarme 2 in etwa vertikaler Richtung wirkenden Kräfte (Pfeil 26 in Fig.1) über verhältnismäßig große Flächen zu beiden Seiten der Schwenklagerstelle (Kraftpfeile 27, 28) aufgenommen. Die spezifischen Flächenpressungen bleiben daher auch bei hoher Belastung der Vorrichtung klein.

Der rohrförmige Ansatz 10 des Unterteiles 4 ist in Längsrichtung geschlitzt, wobei wenigstens einige der zwischen benachbarten Schlitzen 29 befindlichen Wandungsteile 30 als in radialer Richtung federnde Elemente ausgebildet sind. Diese Wandungsteile 30 können beispielsweise im mittleren Bereich ihrer Länge eine nach außen über den zylindrischen Umfang des rohrförmigen Ansatzes 10 etwas vorstehende Wandstärke besitzen, so daß diese Wandungsteile 30 beim Einschieben des rohrförmigen Ansatzes 10 in eine rohrförmige Stange federnd nach innen gedrückt werden und dadurch eine Klemmverbindung zwischen dieser Stange und dem zentralen Gelenkteil 1 herstellen.

Die äußeren Enden 2b der Spreizarme 2 weisen einen Schlitz 31 auf, der zur Hindurchführung einer Schlaufe 3a des Gurtes 3 bestimmt ist. In diese an der Unterseite des Spreizarmes 2 befindliche Schlaufe 3a des Gurtes 3 wird von innen her ein Keil 32 eingeschoben, der durch eine elastische Schnappverbindung mit dem äußeren Ende 2b des Spreizarmes 2 lösbar verbunden wird. Beim dargestellten Ausführungsbeispiel wird diese elastische Schnappverbindung durch einen Vorsprung 32a an der Spitze des Keiles 32 (eingreifend in eine Ausnehmung 33 des Spreizarmes 2) und einen Vorsprung 32b am inneren Ende des Keiles 32 (übergriffen von einem Vorsprung 34 des Spreizarmes 2) gebildet.

Da der Keil 32 sich nicht nur in der Höhe (vgl. Fig. 8), sondern auch in der Breite (vgl. Fig. 7) nach außen verjüngt, ergibt sich der notwendige Knick in der Führung des Gurtes 3, der für eine Verbindung der äußeren Enden 2b der Spreizarme 2 notwendig ist. Der Gurt 3 kann damit als endloses (bzw. nur an einer einzigen Stelle des Umfanges zusammengenähtes) Element ausgebildet werden.

Unterteil 4 und Oberteil 5 des zentralen Gelenkteiles 1, die Spreizarme 2 sowie die Keile 32 werden zweckmäßig aus Kunststoff hergestellt. Dabei werden zur Gewichtsersparnis die einzelnen Elemente (beispielsweise die Spreizarme) weitgehend als Hohlkörper ausgebildet.

Bei dem in Fig.9 dargestellten weiteren Ausführungsbeispiel sind für gleiche Elemente dieselben Bezugszeichen wie bei dem Ausführungsbeispiel der Fig.1 bis 8 vorgesehen. Der rohrförmige Ansatz 10' des Unterteiles 4 ist hier als gesondertes Element gegenüber dem die Lagerausnehmungen für die Spreizarme 2 bildenden Körper 4' des Unterteiles 4 ausgebildet. Dieser rohrförmige Ansatz 10' Ist mit einer Gewindebuchse 41 versehen, in die ein Gewindebolzen 6 eingreift. Wird der Kopf des Bolzens 6 im Oberteil 5 gegen Verdrehung gesichert (beispielsweise durch Verwendung eines Bolzens mit Sechskantkopf), so kann die Verbindung zwischen dem Unterteil 4 und dem Oberteil 5 durch einfaches Aufschrauben des rohrförmigen Ansatzes 10' erfolgen, wofür keinerlei Werkzeug benötigt wird. Statt einer beispielsweise eingepreßten Gewindebuchse 41 kann selbstverständlich auch ein in den rohrförmigen Ansatz 10' eingeschnittenes Gewinde vorgesehen werden.

Etwas abweichend von dem Ausführungsbeispiel gemäß den Fig.1 bis 8 ist bei der Variante entsprechend Fig. 9 auch die Gestaltung der Spreizarme 2 an ihren inneren Enden. Wie aus Fig. 9 ersichtlich ist, geht die untere Stützfläche 14' ohne Stufe (lediglich mit einem kleinen Knick) in die nach außen anschließende Unterseite 42 der Spreizarme 2 über. Ferner ist die an die obere Stützfläche 13 anschließende Fläche 43 der Spreizarme 2 flach gewölbt. Durch diese Gestaltung des inneren Endes der Spreizarme 2 ergibt sich ein weitgehend gleichmäßiger Querschnittsverlauf und dadurch eine besonders günstige Aufnahme der im Betrieb auftretenden Kräfte.

## Patentansprüche

1. Vorrichtung zur Abstützung von Tarnnetzen, enthaltend
a) einen auf einen Stab aufsteckbaren zentralen Gelenkteil (1),
b) eine Anzahl von radialen Spreizarmen (2), die mit ihrem inneren Ende (2a) derart am zentralen Gelenkteil (1) schwenkbar gelagert sind, daß sie wahlweise in eine Ruhelage hochklappbar oder in eine Gebrauchslage spreizbar sind,
c) einen die äußeren Enden (2b) der Spreizarme (2) miteinander verbindenden Gurt (3), gekennzeichnet durch folgende Merkmale :
d) der zentrale Gelenkteil (1) besteht aus einem Unterteil (4), einem Oberteil (5) und einem diese Teile verbindenden Verbindungselement (6, 7),
e) Unterteil (4) und Oberteil (5) des zentralen Gelenkteiles (1) bilden Lagerausnehmungen für die mit achsstummelartigen Ansätzen (12) versehenen Spreizarme (2),
f) die zwischen Unterteil (4) und Oberteil (5) des zentralen Gelenkteils (1) vorgesehene Teilung ist derart ausgebildet, daß die Spreizarme (2) bei abgenommenem Oberteil (5) frei in das Unterteil (4) einlegbar und durch Aufsetzen des Oberteiles (5) in den Lagerausnehmungen gehalten sind,
g) das in den zentralen Gelenkteil (1) eingreifende innere Ende (2a) der Spreizarme (2) weist eine mit einer Gegenfläche (16) des Unterteiles (4) zusammenwirkende untere Stützfläche (14) sowie eine mit einer Gegenfläche (25) des Oberteiles (5) zusammenwirkende obere Stützfläche (13) auf, wobei die untere Stützfläche (14) außerhalb und die obere Stützfläche (13) innerhalb eines durch die achsstummelartigen Ansätze (12) verlaufenden gedachten Kreises um die Achse (24) des zentralen Gelenkteiles (1) liegt.

2. Vorrichtung nach Anspruch 1, dadurch gekennzeichnet, daß das Unterteil (4) des zentralen Gelenkteiles (1) radial angeordnete Ausnehmungen (11) zur Aufnahme der inneren Enden (2a) der Spreizarme (2) aufweist, wobei der Boden (16) dieser Ausnehmungen die mit der unteren Stützfläche (14) zusammenwirkende Gegenfläche bildet und die beiden Seitenwände (17, 18) der Ausnehmungen die Spreizarme (2) in ihrer radialen Lage halten.

3. Vorrichtung nach Anspruch 2, dadurch gekennzeichnet, daß das Unterteil (4) des zentralen Gelenkteiles (1) zu beiden Seiten der Ausnehmungen (11) für die inneren Enden (2a) der Spreizarme (2) eine sich etwa über einen Winkel von 90° erstreckende Hohlkehle (19) aufweist, die eine Lagerausnehmung für die achsstummelartigen Ansätze (12) der Spreizarme (2) bildet.

4. Vorrichtung nach Anspruch 2, dadurch gekennzeichnet, daß das Oberteil (5) des zentralen Gelenkteiles (1) radial angeordnete Aüsnehmun₋ gen (20) zur Aufnahme der inneren Enden (2a) der Spreizarme (2) aufweist, wobei die innere Begrenzung (21) dieser Ausnehmungen einen Anschlag für die hochgeklappten Spreizarme bildet und die beiden Seitenwände (22, 23) der Ausnehmungen die Spreizarme in ihrer radialen Lage halten.

5. Vorrichtung nach Anspruch 1, dadurch gekennzeichnet, daß die achsstummelartigen Ansätze (12) ein zylindrisches, konisches oder kugelförmiges Querschnittsprofil aufweisen, wobei die obere Stützfläche (13) die Verlängerung der die achsstummelartigen Ansätze nach oben begrenzenden Ebene bildet.

6. Vorrichtung nach Anspruch 1, dadurch gekennzeichnet, daß das Unterteil (4) des zentralen Gelenkteiles einen in Längsrichtung geschlitzten rohrförmigen Ansatz (10) aufweist, wobei wenigstens einige der zwischen benachbarten Schlitzen (29) befindlichen Wandungsteile (30) als in radialer Richtung federnde Elemente ausgebildet sind.

7. Vorrichtung nach Anspruch 1, dadurch gekennzeichnet, daß die äußeren Enden (2b) der Spreizarme (2) einen zur Hindurchführung einer Schlaufe (3a) des Gurtes (3) bestimmten Schlitz (31) aufweisen und daß ein in die Schlaufe (3a) des Gurtes (3) eingeschobener Keil (32) durch eine elastische Schnappverbindung am äußeren Armende lösbar festgelegt ist.

8. Vorrichtung nach einem der vorhergehenden Ansprüche, dadurch gekennzeichnet, daß das Unter- und Oberteil (4, 5).des zentralen Gelenkteiles (1), die Spreizarme (2) sowie die Keile (32) aus Kunststoff hergestellt sind.

9 - Vorrichtung nach Anspruch 6, dadurch gekennzeichnet, daß der rohrförmige Ansatz (10') des Unterteiles (4) als gesondertes Element gegenüber dem die Lagerausnehmungen für die Spreizarme (2) bildenden Körper (4') des Unterteiles (4) ausgebildet ist, wobei ein einziges Verbindungselement (6) für die lösbare Verbindung des Oberteiles (5) mit dem zweiteiligen Unterteil (4) vorgesehen ist.

10. Vorrichtung nach Ansprüche, dadurch gekennzeichnet, daß der rohrförmige Ansatz (10') mit einem Innengewinde versehen und mit diesem auf das Verbindungselement (6) aufschraubbar ist.

## Claims

1. Support for camouflage nets, comprising
a) a central hinge. part (1) which can be mounted on a bar,
b) a plurality of radial spreading arms (2) which are pivotably mounted with their inner ends (2a) on the central hinge part (1) in such a way that they can be swung up into a rest position or forced apart into an operating position as required,
c) a belt (3) which connects the outer ends (2b) of the spreading arms (2) to one another, characterised by the following features :
d) the central hinge part (1) consists of a lower part (4), an upper part (5) and a connecting element (6, 7) which connects these two parts,
e) the lower part (4) and the upper part (5) of the central hinge part (1) form bearing recesses for the spreading arms (2) which are provided with attachments (12) like axle ends,
f) the division between the lower part (4) and the upper part (5) of the central hinge part (1) is constructed in such a way that the spreading arms (2) can be freely inserted into the lower part (4) when the upper part (5) is removed and are retained in the bearing recesses when the upper part (5) is set on,
g) the inner ends (2a) of the spreading arms (2) which engage in the central hinge part (1) have a lower support surface (14) which co-operates with a matching surface (16) of the lower part (4) and an upper support surface (13) which co-operates with a matching surface (25) of the upper part (5), and the lower support surface (14) lies outside an imaginary circle running through the attachments like axle ends (12) around the axis (24) of the central hinge part (1) whilst the upper support surface (13) lies inside the said circle.

2. Support as claimed in claim 1, characterised in that the lower part (1) has radially arranged recesses (11) to receive the inner ends (2a) of the spreading arms (2), the base (16) of these recesses forms the matching surface which co-operates with the lower support surface (14), and the two side walls (17, 18) of the recesses retain the spreading arms (2) in their radial position.

3. Support as claimed in claim 2, characterised in that on both sides of the recesses (11) the lower part (4) of the central hinge part (1) has a concavity (19) for the inner ends of the spreading arms (2) which extends approximately over an angle of 90° and forms a bearing recess for the attachments like axle ends (12) of the spreading arms (2).

4. Support as claimed in claim 2, characterised in that the upper part (5) of the central hinge part (1) has radially arranged recesses (20) to receive the inner ends (2a) of the spreading arms (20), the inner limit (21) of. these recesses forms a stop for the spreading arms which have been swung upwards, and the two side walls (22, 23) of the recesses retain the spreading arms in their radial position.

5. Support as claimed in claim 1, characterised in that the attachments like axle ends (12) have a cylindrical, conical or spherical cross-sectional profile, and the upper support surface (13) forms the extension of the plane which constitutes the upper boundary of the attachments like axle ends.

6. Support as claimed in claim 1, characterised in that the lower part (4) of the central hinge part has a tubular attachment (10) which is slotted in the longitudinal direction, and at least some of the wall parts (30) located between adjacent slots (29) are constructed as elements which are sprung in the radial direction.

7. Support as claimed in claim 1, characterised in that the outer ends (2b) of the spreading arms (2) have a slot (31) intended for a loop (3a) of the belt (3) to pass through, and a wedge (32) pushed into the loop (3a) of the belt (3) is releasably fixed on the outer arm end by a resilient snap connection.

8. Support according to one of the preceding claims characterised in that the lower and upper part (4, 5) of the central hinge part (1), the spreading arms (2) and the wedges (32) are made of plastic material.

9. Support as claimed in claim 6, characterised

in that the tubular attachment (10') of the lower part (4) is constructed as a separate element opposite the body (4') forming the bearing recesses for the spreading arms (2), and one single connecting element (6) is provided for releasable connection of the upper part (5) to the two-part lower part (4).

10. Support as claimed in claim 9, characterised in that the tubular attachment (10') is provided with an internal thread by means of which it can be screwed onto the connecting element (6).

## Revendications

1. Dispositif de support de filets de camouflage, comprenant :
a) un élément d'articulation central (1) s'emboîtant sur une tige,
b) plusieurs bras radiaux d'écartement (2) dont l'extrémité intérieure (2a) est montée pivotante sur l'élément d'articulation central (1) de manière qu'ils puissent être rabattus vers le haut en position de repos ou être déployés en position d'utilisation,
c) une sangle (3) reliant les bras d'écartement (2) par leur extrémité extérieure (2b), caractérisé par les particularités suivantes :
d) l'élément d'articulation central (1) se compose d'une partie inférieure (4), d'une partie supérieure (5) et d'un élément (6, 7) de liaison de ces parties,
e) la partie inférieure (4) et la partie supérieure (5) de l'élément d'articulation central (1) forment des cavités d'entreposage des bras d'écartement (2) munis d'appendices (12) en forme de tourillons,
f) la division prévue entre la partie inférieure (4) et la partie supérieure (5) de l'élément central d'articulation (1) est réalisée de manière que, lorsque la partie supérieure (5) est enlevée, les bras d'écartement (2) puissent s'insérer librement dans la partie inférieure (24) et soient retenus dans les cavités d'entreposage par mise en place de la partie supérieure (5),
g) l'extrémité intérieure (2a) des bras d'écartement (2) qui est engagée dans l'élément d'articulation central (1) comprend une surface d'appui inférieure (14) qui coopère avec une contre-surface (16) de la partie inférieure (24) ainsi qu'une surface supérieure d'appui (13) qui coopère avec une contre-surface (25) de la partie supérieure (5), la surface inférieure d'appui (14) se trouvant à l'extérieur d'un cercle imaginaire tracé par les appendices en forme de tourillons (12) autour de l'axe (24) de l'élément d'articulation central (1) et la surface supérieure d'appui (13) se trouvant à l'intérieur de ce cercle.

2. Dispositif selon la revendication 1, caractérisé en ce que la partie inférieure (4) de l'élément central d'articulation (1) comporte des évidements (11) disposés radialement et destinés à loger l'extrémité intérieure (2a) des bras d'écartement (2), le fond (16) de ces évidements formant la contre-surface qui coopère avec la surface inférieure (14) d'appui et les deux parois latérales (17, 18) des évidements retenant les bras d'écartement (2) en position radiale.

3. Dispositif selon la revendication 2, caractérisé en ce que la partie inférieure (4) de l'élément central d'articulation (1) comporte des deux côtés des évidements (11) destinés à l'extrémité intérieure (2a) des bras d'écartement (2), un congé (19) couvrant un angle d'environ 90° et formant une cavité de logement des appendices en forme de tourillons (12) des bras d'écartement (2).

4. Dispositif selon la revendication 2, caractérisé en ce que la partie supérieure (5) de l'élément d'articulation central (1) comporte des évidements (20) disposés radialement et destinés à loger l'extrémité intérieure (2a) des bras d'écartement (2), l'extrémité intérieure (2) de ces évidements formant une butée pour les bras d'écartement rebattus vers le haut et les deux parois latérales (22, 23) desdits évidements retenant les bras d'écartement en position radiale.

5. Dispositif selon la revendication 1, caractérisé en ce que les appendices en forme de tourillons (12) ont un profil transversal cylindrique, conique ou sphérique, la surface supérieure d'appui (13) formant le prolongement du plan délimitant vers le haut les appendices en forme de tourillons.

6. Dispositif selon la revendication 1, caractérisé en ce que la partie inférieure (4) de l'élément central d'articulation comporte un prolongement tubulaire (10) fendu dans le sens de la longueur, au moins certains des éléments de paroi (30) se trouvant entre les fentes voisines (29) étant conformés en éléments élastiques en direction radiale.

7. Dispositif selon la revendication 1, caractérisé en ce que l'extrémité extérieure (2b) des bras d'écartement (2) comporte une fente (31) destinée au passage d'une boucle (3a) de la sangle (3) et une clavette (32) insérée dans la boucle (3a) de la sangle (3) est immobilisée de manière amovible par un assemblage élastique à enclenchement à l'extrémité extérieure des bras.

8. Dispositif selon l'une quelconque des revendications précédentes, caractérisé en ce que la partie inférieure et la partie supérieure (4, 5) de l'élément central d'articulation (1), les bras d'écartement (2) ainsi que les clavettes (32) sont réalisés en matière synthétique.

9. Dispositif selon la revendication 6, caractérisé en ce que le prolongement tubulaire (10') de la partie inférieure (4) est réalisé sous forme d'élément indépendant du corps (4') de la partie inférieure (4) qui forme les cavités d'entreposage des bras d'écartement (2), un unique élément d'assemblage (6) étant prévu pour la liaison amovible. de la partie supérieure (5) avec la partie inférieure (4) en deux pièces.

10. Dispositif selon la revendication 9, caractérisé en ce que ledit prolongement tubulaire (10') comporte un taraudage lui permettant de se visser sur l'élément de liaison (6).
